# EUROPÄISCHE PATENTSCHRIFT

(11) **EP 2 110 205 B1**
(45) Veröffentlichungstag und Bekanntmachung des Hinweises auf die Patenterteilung: **08.11.2017**
(21) Anmeldenummer: 09157357.6
(22) Anmeldetag: 06.04.2009
(51) Int. Cl.: B25B 21/00, B25B 23/145

(54) **Verfahren und Vorrichtung zum Steuern eines hydraulisch betriebenen Kraftschraubers**
Method and device for controlling a hydraulically operated power screwdriver
Procédé et dispositif de commande d'une visseuse hydraulique

(30) Priorität: 18.04.2008 DE 102008019765
(43) Veröffentlichungstag der Anmeldung: 21.10.2009
(73) Patentinhaber: Hohmann, Jörg, 59872 Meschede (DE); Hohmann, Frank, 59581 Warstein (DE)
(72) Erfinder: Hohmann, Jörg, 59872 Meschede (DE); Hohmann, Frank, 59581 Warstein (DE)
(74) Vertreter: Bungartz Christophersen Partnerschaft mbB Patentanwälte

(56) Entgegenhaltungen:
- WO-A2-2005/076980
- DE-A1- 10 222 159
- US-A- 4 791 838
- US-A- 5 617 771
- US-A- 5 737 992

## Beschreibung

Die Erfindung betrifft ein Verfahren und eine Vorrichtung zum Steuern eines hydraulisch betriebenen Kraftschraubers mit einem durch eine Kolben-Zylinder-Einheit schwenkbaren Hebel mit einer Ratschenanordnung zum schrittweisen Drehen einer Ratschenbüchse durch Vorhübe und Rückhübe und einer Antriebseinheit mit einer motorisch angetriebenen Pumpe.

In der DE 102 22 159 A1 sind ein derartiges Verfahren und eine Vorrichtung beschrieben, bei denen die Änderung des hydraulischen Drucks in Zeitintervallen gemessen wird und der Arbeitsvorgang dann beendet wird, wenn der Anstieg des hydraulischen Drucks bei einem Lasthub innerhalb einer vorgegebenen Zeit kleiner ist als ein vorgegebener Grenzwert, wobei die Druckbeaufschlagungszyklen zu abwechselnden Lasthüben und Rückhüben führen und beim Lasthub die zeitliche Änderung des hydraulischen Drucks in Zeitintervallen gemessen wird und eine Umschaltung auf den Rückhub erfolgt, wenn in mindestens einem der Zeitintervalle der Druckanstieg größer ist als in mindestens einem der vorhergehenden Intervalle des Arbeitsvorganges.

Um in der beschriebenen Weise zu verfahren, wird vom Anwender zunächst ein Soll-Druck eingestellt, bei dem es sich um denjenigen Druck handelt, der das Anzugsmoment der zu drehenden Schraube bestimmt und bei dem der Arbeitsvorgang beendet werden soll. Die charakteristische Druck-Zeit-Kurve des jeweiligen Druckaggregats wird in einem Kalibrierbetrieb vorab bestimmt und gespeichert. Die Steigung der Druckanstiegskurve wird dadurch bestimmt, dass der Druck in Zeitintervallen von 10ms gemessen wird. Da die Zeitintervalle sämtlich die gleiche Länge haben, wird zur Bestimmung des Differentialquotienten y=dP/dt die Druckdifferenz dP, die innerhalb eines Zeitintervalls auftritt, ausgewertet und in digitaler Form gespeichert. Wenn der Enddruck erreicht ist, bleibt der Druck konstant und der Differentialquotient dP/dt wird = 0.

Bei diesem Verfahren ist es nicht nur notwendig, vor dem eigentlichen Arbeitsvorgang eine Kalibrierung durchzuführen, sondern es müssen laufend Druckmessungen in Zeitintervallen von 10 ms durchgeführt werden, um den Druckanstieg zu bestimmen, der als Kriterium für das Umschalten von Vorhub auf Rückhub und das Abschalten beim Erreichen des Soll-Drucks ohne Weiterdrehen der Mutter oder Schraube dient.

Ein weiterer Kraftschrauber zur Durchführung eines solchen Verspannverfahrens ist aus der WO 2005/076980 A2 bekannt. Durch Betätigung und Halten eines Aktivierungsknopfes seitens des Nutzers werden Druckbeaufschlagungszyklen in Form abwechselnder Last- und Rückhübe durchgeführt. Bei Erreichen eines gewissen, vom Nutzer festlegbaren Solldrucks, oder bei Loslassen des Aktivierungsknopfes, schaltet das System automatisch auf Rückhub. Das Erreichen der Soll-Vorspannung kann auch durch kürzer werdende Last- und Rückhub Zeitintervalle nach dem Erreichen der Soll-Vorspannung registriert werden. Nach einer Zeit von 20 Sekunden ohne Betätigung des Aktivierungsknopfes, schaltet sich die Energiezufuhr des Kraftschraubers ab. Ein solcher Kraftschrauber ist stark von der Aufmerksamkeit des Nutzers abhängig und des Weiteren fehleranfällig in der Auswertung der Last- und Rückhub Zeitintervalle.

Der Erfindung liegt die Aufgabe zugrunde, ein Verfahren und eine Vorrichtung zum Steuern eines hydraulisch betriebenen Kraftschraubers zu schaffen, das mit geringerem Aufwand erlaubt, die Steuerung des Kraftschraubers bis zum Erreichen des Soll-Drehmoments durchzuführen.

Ausgehend von dieser Aufgabenstellung wird ein Verfahren zum Steuern eines hydraulisch betriebenen Kraftschraubers mit einem durch eine Kolben-Zylinder-Einheit schwenkbaren Hebel mit einer Ratschenanordnung zum schrittweisen Drehen einer Ratschenbüchse durch Vorhübe und Rückhübe und eine Antriebseinheit mit einer motorisch angetriebenen Pumpe beim Anziehen einer Schraubverbindung vorgeschlagen, das erfindungsgemäß aus folgenden Schritten besteht:
- Eingeben eines Soll-Drehmoments oder einer Soll-Vorspannkraft oder der Schraubengröße, der Materialgüte, der Gewindesteigung und der Klemmlänge in eine Eingabeelektronik,
- Ermitteln eines durch die Pumpe zu erzeugenden, dem Soll-Drehmoment oder der Soll-Vorspannkraft oder der Schraubengröße, der Materialgüte, der Gewindesteigung und der Klemmlänge entsprechenden Soll-Drucks durch eine Auswerteelektronik,
- Druckbeaufschlagung der Kolben-Zylinder-Einheit zum Durchführen des Vorhubs bis zum Erreichen des Soll-Drucks und sofortiges Umsteuern auf Rückhub bei Erreichen des Soll-Drucks durch Druckentlastung und Federdruck oder durch Ansteuern einer Druckbeaufschlagung der Kolben-Zylinder-Einheit auf Rückhub,
- Messen der Zeit vom Beginn der Druckbeaufschlagung bis zum Erreichen des Soll-Drucks oder bis zum Erreichen des Anfangsdrucks nach einer Druckentlastung,
- Wiederholen der Druckbeaufschlagung und Druckentlastung und Messen der Zeit bis zum Erreichen des Soll-Drucks oder des Anfangsdrucks,
- Vergleichen der gemessenen Zeitintervalle und Abschalten der Druckbeaufschlagungszyklen wenn wenigstens das letzte gemessene Zeitintervall kürzer als wenigstens das vorletzte gemessene Zeitintervall ist,
dadurch gekennzeichnet, dass nach Feststellen eines ersten kurzen Zeitintervalls zwei weitere Druckbeaufschlagungen erfolgen, aus diesen drei kurzen Zeitintervallen und aus drei längeren, davor gemessenen Zeitintervallen jeweils ein Mittelwert gebildet wird oder diese aufsummiert werden und die wiederholten Druckbeaufschlagungszyklen abgeschaltet werden, wenn der Mittelwert der kurzen Zeitintervalle oder deren Summe kleiner als der Mittelwert oder die Summe der längeren Zeitintervalle ist.

Erfindungsgemäß werden somit stets die gesamten Zeitintervalle eines Vorhubs oder eines Vorhubs und eines Rückhubs gemessen, und es ist nicht nötig, diese Zeitintervalle in noch kürzere Zeitintervalle für eine Druckmessung zu unterteilen. Eine Druckmessung ist nicht erforderlich, da es genügt, den Soll-Druck entsprechend den Erfordernissen einzustellen, da jeder Druckbeaufschlagungszyklus bis zu diesem Soll-Druck abläuft und dann sofort der Rückhub durchgeführt wird.

Die Erfindung beruht auf der Überlegung, dass alle Druckbeaufschlagungszyklen, die mit einer Mutter- oder Schraubendrehung verbunden sind, über ein längeres Zeitintervall ablaufen als die Druckbeaufschlagungszyklen, die ohne Muttern- oder Schraubendrehung stattfinden, wenn diese auf das eingegebene Soll-Drehmoment angezogen sind, da sich die Elemente des Kraftschraubers nicht mehr bewegen und der Druckanstieg und Druckabfall nur über einen Zeitraum abläuft, der den Elastizitäten in den Elementen des Kraftschraubers und ggf. der Hydraulikleitungen entspricht. Diese letzten Zeitintervalle sind deutlich kürzer als die vorhergehenden Zeitintervalle, so dass sich der Vergleich der Zeitdauer dieser letzten Zeitintervalle mit den vorhergehenden, längeren Zeitintervallen direkt als Abschaltkriterium heranziehen lässt, ohne dass eine Kalibrierung und das Messen von Absolutwerten erforderlich sind.

Zum Ausgleich von kleineren Schwankungen in den gemessenen Zeitintervallen kann so verfahren werden, dass nach Feststellen eines ersten kurzen Zeitintervalls zwei weitere Druckbeaufschlagungen erfolgen, aus diesen drei kurzen Zeitintervallen und aus drei längeren, davor gemessenen Zeitintervallen jeweils ein Mittelwert oder die Summe gebildet wird und die wiederholten Druckbeaufschlagungszyklen abgeschaltet werden, wenn der Mittelwert oder die Summe der kurzen Zeitintervalle kleiner als der Mittelwert oder die Summe der längeren Zeitintervalle ist.

Da die Zeitintervalle beim Aufschrauben der losen Mutter oder Schraube bis zum Setzen kürzer als die darauf folgenden Zeitintervalle beim Anziehen der Mutter oder Schraube sind und bis zum Beginn des Anziehens der Mutter oder Schraube nicht mehr als fünf Druckbeaufschlagungszyklen erforderlich sind, lässt sich überprüfen, ob ein Anziehen der Mutter oder Schraube nach dem Setzen stattgefunden hat oder nicht, bzw. ob es sich um eine bereits angezogene Mutter oder Schraube handelt, indem die Zeitdauer der z. B. ersten sechs Druckbeaufschlagungszyklen gemessen wird, und die Druckbeaufschlagungszyklen abgeschaltet werden, wenn die Zeitdauer dieser sechs Zeitintervalle kürzer als ein vorgegebenes, einem Schraubvorgang entsprechendes Zeitintervall ist.

Diese Feststellung ist ein Hinweis darauf, dass die Mutter oder Schraube ohne bis zum Soll-Drehmoment angezogen zu werden blockiert ist, oder dass es sich um eine bereits auf das Soll-Drehmoment angezogene Mutter oder Schraube handelt, so dass es möglich ist, eine Fehlermeldung durch die Auswerteelektronik zu generieren, wenn die Druckbeaufschlagungszyklen unmittelbar beim Aufschrauben der losen Mutter oder Schraube abgeschaltet werden.

Laufen die Druckbeaufschlagungszyklen normal ab, ist dies dadurch erkennbar, dass beim Messen der Zeitintervalle beim Aufschrauben der losen Mutter oder Schraube bis zum Setzen, der Zeitintervalle beim Anziehen der Mutter oder Schraube bis zum Erreichen des dem Soll-Drehmoment entsprechenden Soll-Drucks und die Zeitintervalle nach Erreichen des dem Soll-Drehmoments entsprechenden Soll-Drucks ohne Weiterdrehen der Mutter oder Schraube festgestellt wird, dass die Zeitintervalle beim Aufschrauben der losen Mutter und die Zeitintervalle nach Erreichen dem Soll-Drehmoment entsprechenden Soll-Drucks ohne Weiterdrehen der Mutter oder Schraube kürzer als die Zeitintervalle beim Anziehen der Mutter sind, so dass dann die wiederholten Druckbeaufschlagungszyklen abgeschaltet werden können, wenn wenigstens das letzte Zeitintervall kürzer als die vorhergehenden ist. Die eingangs erwähnte Aufgabe wird auch gelöst durch einen hydraulisch betriebenen Kraftschrauber zur Durchführung des vorstehend definierten Verfahrens mit einem durch eine Kolben-Zylinder-Einheit schwenkbaren Hebel mit einer Ratschenanordnung zum schrittweisen Drehen einer Ratschenbüchse, eine Antriebseinheit mit einer motorisch angetriebenen Pumpe, einer Eingabeelektronik zum Eingeben eines Soll-Drehmoments oder einer Soll-Vorspannkraft oder der Schraubengröße, der Materialgüte, der Gewindesteigung und der Klemmlänge, einem zwischen der Kolben-Zylinder-Einheit und der Pumpe angeordneten, einstellbaren Druckventil, das auf den Soll-Druck einstellbar ist, einem Ist-Druckaufnehmer, einer Zeitmesseinrichtung zum Messen des Zeitintervalls einer jeden Druckbeaufschlagung vom Anfangsdruck bis zum Soll-Druck oder vom Beginn der Druckbeaufschlagung bis zum Soll-Druck und anschließender Druckentlastung bis Erreichen des Anfangsdrucks, einer Auswerteelektronik zum Ermitteln eines Soll-Drucks aus den eingegebenen Werten, die dazu eingerichtet ist, die Druckbeaufschlagungszyklen unter Berücksichtigung der gemessenen Zeitintervalle so zu steuern, dass die Druckbeaufschlagungszyklen abgeschaltet werden, wenn wenigstens das letzte gemessene Zeitintervall kürzer als wenigstens das vorletzte Zeitintervall ist, dadurch gekennzeichnet, dass die Auswerteelektronik dazu eingerichtet ist, jeweils aus drei kurzen Zeitintervallen und drei längeren, unmittelbar davor gemessenen Zeitintervallen Mittelwerte oder die Summe zu bilden und die Druckbeaufschlagungszyklen abzuschalten, wenn der Mittelwert oder die Summe der kurzen Zeitintervalle kürzer als der Mittelwert oder die Summe der längeren Zeitintervalle ist.

Es ist ferner auch möglich, die Auswerteelektronik so einzurichten, dass sie die Zeitdauer der ersten z. B. sechs Zeitintervalle der Druckbeaufschlagungszyklen misst und die Druckbeaufschlagungszyklen abschaltet, wenn die Zeitdauer dieser sechs Zeitintervalle kürzer als ein vorgegebenes, einem Schraubvorgang entsprechenden Zeitintervall ist. In diesem Fall kann durch die Auswerteelektronik eine Fehlermeldung generiert werden, wenn die Druckbeaufschlagungszyklen unmittelbar nach dem Aufschrauben der Mutter oder Schraube abgeschaltet werden.

Schließlich kann die Auswerteelektronik auch dazu eingerichtet sein, die Zeitintervalle beim Aufschrauben der losen Mutter oder Schraube bis zum Setzen, die Zeitintervalle beim Anziehen der Mutter oder Schraube bis zum Erreichen des dem Soll-Drehmoment entsprechenden Soll-Drucks und wenigstens ein Zeitintervall nach Erreichen des dem Soll-Drehmoment entsprechenden Soll-Drucks ohne Weiterdrehen der Mutter oder Schraube zu messen und die wiederholten Druckbeaufschlagungszyklen abzuschalten, wenn wenigstens das letzte gemessene Zeitintervall kürzer als die vorhergehenden ist.

Die Erfindung wird nachstehend anhand eines in der Zeichnung dargestellten Ausführungsbeispiels des näheren erläutert. In der Zeichnung zeigen:
- Fig. 1: eine schematische Darstellung eines erfindungsgemäßen Kraftschraubers mit Antriebseinheit und elektronischer Steuereinheit und
- Fig. 2: eine schematische Darstellung des Druckverlaufs beim Schraubenspannen.

Ein hydraulisch betriebener Kraftschrauber 1 umfasst eine Kolben-Zylinder-Einheit 2, einen durch die Kolben-Zylinder-Einheit 2 beaufschlagbaren, schwenkbaren Hebel 3 mit einer Ratschenanordnung 5 zum schrittweisen Drehen einer Ratschenbüchse 4. Zwischen Anschlägen in der Kolben-Zylinder-Einheit 2 ergibt sich ein Schwenkwinkel α des Hebels 3. Dies entspricht dem vollen Hubweg der Kolben-Zylinder-Einheit. Dementsprechend besteht zwischen dem Hubweg H und dem Schwenkwinkel α eine feststehende, geometrische Beziehung.

Das Schwenken des Schwenkhebels 3 zum Spannen einer nicht dargestellten Schraube oder Mutter erfolgt durch Beaufschlagung der Kolben-Zylinder-Einheit 2 mit Drucköl von einer Antriebseinheit 6, während der Rückhub des Hebels 3 durch eine nicht dargestellte Rückholfeder bewirkt wird. Der Rückhub erfolgt als Leerhub, da die Ratschenanordnung beim Rückhub die Drehverbindung zwischen dem Hebel 3 und der Ratschenbüchse 4 freigibt. Statt durch eine Rückholfeder kann der Rückhub des Hebels 3 auch durch umgekehrte Beaufschlagung der Kolben-Zylinder-Einheit 2 mit Drucköl erfolgen.

Im dargestellten Ausführungsbeispiel weist die Antriebseinheit 6 zwei parallel geschaltete Pumpen 7, 8 auf, die als Kolbenpumpen mit unterschiedlichem Fördervolumen ausgebildet sind. Der Antrieb der Pumpen 7, 8 erfolgt durch einen gemeinsamen Antriebsmotor 9, der im dargestellten Ausführungsbeispiel als Elektromotor ausgebildet ist. Mit der Druckseite der Pumpen 7, 8 ist ein kombiniertes Umschalt- und Drucksteuerventil 11 verbunden. Des Weiteren ist in der Druckleitung zum Kraftschrauber 1 ein Druckaufnehmer 12 angeordnet. Anstelle eines in der Druckleitung angeordneten Druckaufnehmers 12 kann die Messung des Drucks in der Druckleitung auch durch ein mit dem Antriebsmotor 9 verbundenes Stromaufnahmemessgerät 13 oder durch ein mit dem Antriebsmotor 9 verbundenes Phasenwinkelmessgerät 14 erfolgen.

Eine die Antriebseinheit 6 steuernde elektronische Steuereinheit 16 ist mit einer Eingabeelektronik 17, vorzugsweise einer Eingabetastatur, verbunden und weist Eingänge für den Druckaufnehmer 12 und / oder das Stromaufnahmemessgerät 13 und / oder das Phasenwinkelmessgerät 14 auf. Ein Ausgang der elektronischen Steuereinheit 16 ist mit dem Umschalt- und Drucksteuerventil 11 verbunden. Die elektronische Steuereinheit 16 umfasst eine Auswerteelektronik 18 zum Ermitteln eines Soll-Drucks aus den in die Eingabeelektronik 17 eingegebenen Schraubenwerten, nämlich einen Soll-Drehmoment oder einer Soll-Vorspannkraft oder der Schraubengröße, der Gewindesteigung und der Klemmlänge. Des Weiteren umfasst die elektronische Steuereinheit 16 eine Zeitmesseinrichtung 19 sowie eine Steuer- und Abschalteinrichtung 20 zum Abschalten der Bewegung der Kolben-Zylinder-Einheit 2 bei Erreichen des Soll-Drehmoments.

Das Spannen einer Schraubverbindung mittels der in Fig. 1 dargestellten Schraubvorrichtung erfolgt unter Bezugnahme auf Fig. 2 in folgender Weise:
Zunächst werden in die Eingabeelektronik 17 das Soll-Drehmoment oder die Sollvorspannkraft oder die Schraubengröße, die Materialgüte, die Gewindesteigung und die Klemmlänge eingegeben und von dort an die Auswerteelektronik 18 in der elektronischen Steuereinheit 16 geleitet. Die Auswerteelektronik 18 ermittelt aus diesen eingegebenen Verschraubungsdaten einen Soll-Druck, da der Soll-Druck in einem direkt proportionalen Verhältnis zum Soll-Drehmoment und zur Soll-Vorspannkraft steht.

Die Soll-Vorspannkraft bzw. der Soll-Drehmoment ist durch den Elastizitätsmodul des Schraubenmaterials, die zulässige Zugspannung, d. h. die Materialgüte, den Schaftquerschnitt und die Schraubenlänge vorgegeben und kann beispielsweise auf der Schraube selbst oder in einer Tabelle angegeben sein. Die Auswerteelektronik 18 kann jedoch auch die Soll-Vorspannkraft, daraus das Soll-Drehmoment und daraus wiederum den Soll-Druck ermitteln, wenn das Schraubenmaterial, die Schraubengüte, die Schraubengröße, die Gewindesteigung und die Klemmlänge eingegeben werden.

Wenn der Soll-Druck ermittelt ist, der ggf. zusammen mit den eingegebenen Schraubendaten auf einem nicht dargestellten Bildschirm angezeigt sein kann, wird der Motor 9 zum Antreiben der Pumpen 7, 8 in Betrieb gesetzt oder wird bei ständig laufendem Antriebsmotor 9 ein Druckentlastungsventil im Umschalt- und Drucksteuerventil 11 geschlossen, so dass sich in der Druckleitung zum Kraftschrauber 1 der Pumpendruck aufbaut. Dieser Druck steigt anfänglich beim Aufschrauben der losen Mutter oder Schraube bis zum Setzen bis zum Soll-Druck an, den er zum Zeitpunkt t1 erreicht. Während dieser Zeit wird die Ratschenbüchse 4 ohne auf großen Widerstand zu stoßen, über den vollen Vorhub gedreht. Sofort bei Erreichen des Soll-Drucks vom Zeitpunkt t1 wird das Umschalt- und Drucksteuerventil 11 auf Druckentlastung umgeschaltet, eine nicht dargestellte Feder bewirkt den Leerhub der Kolben-Zylinder-Einheit 2 und das darin enthaltene Hydrauliköl wird über das Umschalt- und Drucksteuerventil 11 in einen Hydraulikölbehälter 10 zurückbefördert, von wo es von den Pumpen 7, 8 angesaugt wird. Während des Rückhubes sinkt der Druck vom Zeitpunkt t1 bis zum Zeitpunkt t2 auf den Anfangsdruck und das gesamte Zeitintervall Δt₁ aus Vorhub und Rückhub wird gemessen.

Alternativ ist es möglich, nur das Zeitintervall bis zum Zeitpunkt t₁ zu messen, da diese Zeitdauer allein schon ausreicht, um als nachstehend erläutertes Beurteilungskriterium für das Abschalten der Druckbeaufschlagungszyklen zu dienen.

Nachdem die lose Mutter oder Schraube während mehrerer, im dargestellten Beispiel drei, Druckbeaufschlagungszyklen bis zum Setzen angezogen ist, erfolgt das weitere Anziehen der Mutter oder Schraube schrittweise, wobei wiederum die Zeitintervalle Δt₄, Δt₅, Δt₆ gemessen werden. Das schrittweise Anziehen der Mutter oder Schraube bis Erreichen des Soll-Drucks erfolgt, wie dargestellt, in Zeitintervallen, die länger als die vorhergehenden sind, da das Anziehen der Mutter oder Schraube eine erhebliche Kraft erfordert und der Druckaufbau bis zum Erreichen des Soll-Drucks daher langsamer ist.

Auch während dieser Druckbeaufschlagungszyklen kann entweder das gesamte Zeitintervall Δt₄, Δt₅, Δt₆ jeweils zwischen den Zeitpunkten t₆, t₈, t₁₀ und t₁₂ gemessen werden, jedoch wird ein brauchbares Beurteilungskriterium auch erreicht, wenn nur die Zeitintervalle zwischen den Zeiträumen t₆, t₇; t₈, t₉, und t₁₀, t₁₁ gemessen werden.

Nachdem die Mutter oder Schraube bis zum geforderten Soll-Drehmoment, d. h. bis zum Soll-Druck angezogen ist und sich nicht mehr weiterdreht, wenn eine weitere Druckbeaufschlagung ab dem Zeitpunkt t₁₂ erfolgt, erfolgen der Druckanstieg vom Anfangsdruck auf den Solldruck und der Druckabfall zurück auf den Anfangsdruck wiederum sehr schnell, da sich die Elemente des Kraftschraubers 1 nur noch äußerst geringfügig aufgrund der Elastizitäten der Bauelemente und Schlauchverbindungen bewegen, so dass die gemessenen Zeitintervalle Δt₇, Δt₈, und Δt₉ stets kürzer als die vorhergehenden Zeitintervalle sind.

Da in Fig. 2 der Normalfall des einwandfreien Anziehens einer Schraubverbindung dargestellt ist, genügt es im Prinzip, nur die Zeitintervalle Δt₆ und Δt₇ zu vergleichen und den Schraubvorgang zu beenden, wenn das Zeitintervall Δt₇ kürzer als das Zeitintervall Δt₆ ist.

Um jedoch die Messung zu verfeinern und Unregelmäßigkeiten beim Druckanstieg zu eliminieren, werden mit einer Weiterbildung der Erfindung aus den Zeitintervallen Δt₄, Δt₅ und Δt₆ sowie den Zeitintervallen Δt₇, Δt₈, und Δt₉ die Mittelwerte gebildet, oder sie werden einfach nur aufsummiert und miteinander verglichen, so dass der Arbeitsvorgang abgebrochen wird, wenn die Mittelwerte aus den Zeitintervallen Δt₇, Δt₈, und Δt₉ sowie aus Δt₄, Δt₅ und Δt₆ das Abschaltkriterium erfüllen. Auf die Mittelwertbildung lässt sich verzichten, wenn nur die Summen der genannten Zeitintervalle miteinander verglichen werden, um das Abschaltkriterium zu erfüllen.

Die Zeitmessung kann auch dazu dienen, einen Fehler beim Anziehen einer Schraubverbindung festzustellen. Wenn sich nämlich eine Mutter oder Schraube von Anfang an nicht drehen lässt, weil sie bereits angezogen ist oder aus irgendwelchen Gründen blockiert ist, entfallen die längeren Zeitintervalle Δt₄, Δt₅ und Δt₆, und es werden nur die Zeitintervalle Δt₁, Δt₂, Δt₃ sowie drei weitere, kurze Zeitintervalle Δtᵢ gemessen, so ist dies ein Zeichen für eine bereits angezogene Mutter oder Schraube oder für ein nicht ordnungsgemäßes Anziehen der Mutter oder Schraube. Die Auswerteelektronik 18 kann daraus ein Fehlersignal generieren, das auf einem nicht dargestellten Bildschirm angezeigt wird.

Es ergibt sich somit, dass das erfindungsgemäße Verfahren und die entsprechende Vorrichtung mit einer einfachen Zeitmessung auskommt, um den Kraftschrauber 1 zum Anziehen einer Schraubenverbindung bis zum Erreichen eines vorgegebenen Soll-Drehmoments zu steuern, ohne dass es eines Eingriffs der Bedienungsperson bedarf. Mit dem erfindungsgemäßen Verfahren und der entsprechenden Vorrichtung ist es somit möglich, das Anziehen einer Schraubverbindung ferngesteuert zu bewirken und auch mehrere Schraubverbindungen gleichzeitig mittels eines elektronischen Steuergerätes 16 anzusteuern.

## Patentansprüche

1. Verfahren zum Steuern eines hydraulisch betriebenen Kraftschraubers mit einem durch eine Kolben-Zylinder-Einheit schwenkbaren Hebel, mit einer Ratschenanordnung zum schrittweisen Drehen einer Ratschenbüchse durch Vorhübe und Rückhübe und einer Antriebseinheit mit einer motorisch angetriebenen Pumpe beim Anziehen einer Schraubverbindung mit den Schritten:
- Eingeben eines Soll-Drehmoments oder einer Soll-Vorspannkraft oder der Schraubengröße, der Materialgüte, der Gewindesteigung und der Klemmlänge in eine Eingabeelektronik,
- Ermitteln eines durch die Pumpe zu erzeugenden, dem Soll-Drehmoment oder der Soll-Vorspannkraft oder der Schraubengröße, der Materialgüte, der Gewindesteigung und der Klemmlänge entsprechenden Soll-Drucks durch eine Auswerteelektronik,
- Druckbeaufschlagung der Kolben-Zylinder-Einheit zum Durchführen des Vorhubs bis Erreichen des Soll-Drucks und sofortiges Umsteuern auf Rückhub bei Erreichen des Soll-Drucks durch Druckentlastung und Federdruck oder durch Ansteuern einer Druckbeaufschlagung der Kolben-Zylinder-Einheit auf Rückhub,
- Messen der Zeit vom Beginn der Druckbeaufschlagung bis zum Erreichen des Soll-Drucks oder bis Erreichen des Anfangsdrucks nach einer Druckentlastung,
- Wiederholen der Druckbeaufschlagung und Druckentlastung und Messen der Zeit bis zum Erreichen des Soll-Drucks oder des Anfangsdrucks,
- Vergleichen der gemessenen Zeitintervalle und Abschalten der Druckbeaufschlagungszyklen, wenn wenigstens das letzte gemessene Zeitintervall kürzer als wenigstens das vorletzte gemessene Zeitintervall ist,
**dadurch gekennzeichnet, dass** nach Feststellen eines ersten kurzen Zeitintervalls zwei weitere Druckbeaufschlagungen erfolgen, aus diesen drei kurzen Zeitintervallen und aus drei längeren, davor gemessenen Zeitintervallen jeweils ein Mittelwert gebildet wird oder diese aufsummiert werden und die wiederholten Druckbeaufschlagungszyklen abgeschaltet werden, wenn der Mittelwert der kurzen Zeitintervalle oder deren Summe kleiner als der Mittelwert oder die Summe der längeren Zeitintervalle ist.

2. Verfahren nach Anspruch 1, bei dem die Zeitdauer der ersten vorzugsweise sechs Druckbeaufschlagungszyklen gemessen wird und die Druckbeaufschlagungszyklen abgeschaltet werden, wenn die Zeitdauer dieser sechs Zeitintervalle kürzer als ein vorgegebenes, einem Schraubvorgang entsprechendes Zeitintervall ist.

3. Verfahren nach Anspruch 2, bei dem eine Fehlermeldung durch die Auswerteelektronik generiert wird, wenn die Druckbeaufschlagungszyklen unmittelbar beim Aufschrauben der losen Mutter oder Schraube abgeschaltet werden.

4. Verfahren nach Anspruch 2, bei dem die Zeitintervalle beim Aufschrauben der losen Mutter oder Schraube bis zum Setzen, die Zeitintervalle beim Anziehen der Mutter oder Schraube bis zum Erreichen des dem Soll-Drehmoment entsprechenden Soll-Drucks und wenigstens ein Zeitintervall nach Erreichen des dem Soll-Drehmoments entsprechenden Soll-Drucks ohne Weiterdrehen der Mutter oder Schraube gemessen werden und die wiederholten Druckbeaufschlagungszyklen abgeschaltet werden, wenn wenigstens das letzte Zeitintervall kürzer als die vorhergehenden ist.

5. Hydraulisch betriebener Kraftschrauber (1) zur Durchführung des Verfahrens gemäß einem der Ansprüche 1 - 4, mit
- einem durch eine Kolben-Zylinder-Einheit (2) schwenkbaren Hebel (3) mit einer Ratschenanordnung (5) zum schrittweisen Drehen einer Ratschenbüchse (4),
- einer Antriebseinheit (6) mit einer motorisch angetriebenen Pumpe (7, 8),
- einer Eingabeelektronik (17) zum Eingeben eines Soll-Drehmoments oder einer Soll-Vorspannkraft oder der Schraubengröße, der Gewindesteigung und der Klemmlänge,
- einem zwischen der Kolben-Zylinder-Einheit (1) und der Pumpe (7, 8) angeordneten, einstellbaren Druckventil (11), das auf den Soll-Druck einstellbar ist,
- einem Ist-Druckaufnehmer (12, 13, 14,),
- einer Zeitmesseinrichtung (19) zum Messen des Zeitintervalls (Δtᵢ) einer jeden Druckbeaufschlagung vom Anfangsdruck bis zum Solldruck oder vom Beginn der Druckbeaufschlagung bis zum Soll-Druck und anschließender Druckentlastung bis Erreichen des Anfangsdrucks,
- einer Auswerteelektronik (18) zum Ermitteln eines Soll-Drucks aus den eingegebenen Werten, die dazu eingerichtet ist, die Druckbeaufschlagungszyklen unter Berücksichtigung der gemessenen Zeitintervalle (Δtᵢ) so zu steuern, dass die Druckbeaufschlagungszyklen abgeschaltet werden, wenn wenigstens das letzte gemessene Zeitintervall kürzer als wenigstens das vorletzte Zeitintervall ist,
**dadurch gekennzeichnet, dass** die Auswerteelektronik (18) dazu eingerichtet ist, jeweils aus drei kurzen Zeitintervallen (Δt₇, Δt₈, Δt₉) und drei längeren, unmittelbar davor gemessenen Zeitintervallen (Δt₄, Δt₅, Δt₆) Mittelwerte zu bilden oder sie aufzusummieren und die Druckbeaufschlagungszyklen abzuschalten, wenn der Mittelwert oder die Summe der kurzen Zeitintervalle (Δt₇, Δt₈, Δt₉) kürzer als der Mittelwert oder die Summe der längeren Zeitintervalle (Δt₄, Δt₅, Δt₆) ist.

6. Hydraulisch betriebener Kraftschrauber (1) nach Anspruch 5, bei dem die Auswerteelektronik (18) dazu eingerichtet ist, die Zeitdauer der ersten vorzugsweise sechs Druckbeaufschlagungszyklen zu messen und die Druckbeaufschlagungszyklen abzuschalten, wenn die Zeitdauer dieser sechs Zeitintervalle kürzer als ein vorgegebenes, einem Schraubvorgang entsprechenden Zeitintervall ist.

7. Hydraulisch betriebener Kraftschrauber (1) nach einem der Ansprüche 5 oder 6, bei dem die Auswerteelektronik (18) dazu eingerichtet ist, eine Fehlermeldung zu generieren, wenn die Druckbeaufschlagungszyklen unmittelbar beim Aufschrauben der Mutter oder Schraube abgeschaltet werden.

8. Hydraulisch betriebener Kraftschrauber (1) nach Anspruch 6, beim dem die Auswerteelektronik (18) dazu eingerichtet ist, die Zeitintervalle (Δt₁, Δt₂, Δt₃ ... ) beim Aufschrauben der losen Mutter oder Schraube bis zum Setzen, die Zeitintervalle (Δt₄, Δt₅, Δt₆... ) beim Anziehen der Mutter oder Schraube bis zum Erreichen des dem Soll-Drehmoment entsprechenden Soll-Drucks und wenigstens ein Zeitintervall (Δt₇) nach Erreichen des dem Solldrehmoment entsprechenden Soll-Druck ohne Weiterdrehen der Mutter oder der Schraube zu messen und die wiederholten Druckbeaufschlagungszyklen abzuschalten, wenn wenigstens das letzte gemessene Zeitintervall (Δt₇) kürzer als die vorhergehenden Zeitintervalle (Δt₁... Δt₆...) ist.

## Claims

1. Method for controlling a hydraulically operated power screwdriver comprising a lever that can be pivoted by a piston-cylinder unit, comprising a ratchet arrangement for a step-by-step rotation of a ratchet bushing by advancing strokes and return strokes, and a drive unit with a motor-driven pump for tightening a screw connection; comprising the steps of:
- entering a setpoint torque or a setpoint pretensioning force or the screw size, the grade of material, the thread pitch and the clamping length into an electronic input unit,
- determining by an electronic evaluation unit a setpoint pressure to be generated by the pump and corresponding to the setpoint torque or the setpoint pretensioning force or the screw size, the grade of material, the thread pitch and the clamping length,
- pressure loading of the piston-cylinder unit for performing the advancing stroke until the setpoint pressure is reached and immediately switching to a return stroke upon reaching the setpoint pressure by pressure relief and spring pressure or by activating pressure loading of the piston-cylinder unit to perform a return stroke,
- measuring the time from the beginning of the pressure loading until the setpoint pressure is reached or until the initial pressure after pressure relief is reached,
- repeating the pressure loading and pressure relief and measuring the time until the setpoint pressure or the initial pressure is reached,
- comparing the measured time intervals and switching off the pressure loading cycles if at least the last measured time interval is shorter than at least the penultimate measured time interval,
**characterized in that** after establishing a first short time interval, two further pressure loading actions are carried out, an average value is calculated or a sum is calculated from these three short time intervals and from three longer time intervals measured prior to the three short intervals and the repeated pressure-loading cycles are switched off if the average value or the sum of the short time intervals is smaller than the average value or the sum of the longer time intervals.

2. Method according to Claim 1, in which the duration of the first, preferably six, pressure loading cycles is measured and the pressure loading cycles are switched off if the duration of these six time intervals is shorter than a preset time interval corresponding to a screwing operation.

3. Method according to Claim 2, in which an error message is generated by the electronic evaluation unit if the pressure-loading cycles are switched off immediately when screwing on the loose nut or screw.

4. Method according to Claim 2, in which the time intervals when screwing on the loose nut or screw until it bites, the time intervals when tightening the nut or the screw until the setpoint pressure corresponding to the setpoint torque is reached and at least one time interval after reaching the setpoint pressure corresponding to the setpoint torque without further rotation of the nut or screw are measured and the repeated pressure loading cycles are switched off if at least the last time interval is shorter than the preceding ones.

5. Hydraulically operated power screwdriver (1) for carrying out the method according to one of Claims 1-4, comprising
- a lever (3) that can be pivoted by a piston-cylinder unit (2), comprising a ratchet arrangement (5) for a step-by-step rotation of a ratchet bushing (4),
- a drive unit (6) with a motor-driven pump (7, 8),
- an electronic input unit (17) for entering a setpoint torque or a setpoint pretensioning force or the screw size, the thread pitch and the clamping length,
- an adjustable pressure valve (11), which is arranged between the piston-cylinder unit (1) and the pump (7, 8) and can be set to the setpoint pressure,
- an actual-pressure sensor (12, 13, 14),
- a time measuring device (19) for measuring the time interval (Δtᵢ) of each pressure loading cycle from the initial pressure until the setpoint pressure or from the beginning of the pressure loading until the setpoint pressure and subsequent pressure relief until the initial pressure is reached,
- an electronic evaluation unit (18) for determining a setpoint pressure from the values entered, which is designed to control the pressure loading cycles, while taking into account the measured time intervals (Δtᵢ), in such a way that the pressure loading cycles are switched off if at least the last measured time interval is shorter than at least the penultimate time interval,
**characterized in that** the electronic evaluation unit (18) is designed to calculate average values or a sum from three short time intervals (Δt₇, Δt₈, Δt₉) and three longer time intervals (Δt₄, Δt₅, Δt₆) measured immediately prior to the three short time intervals and to switch off the pressure loading cycles if the average value or the sum of the short time intervals (Δt₇, Δt₈, Δt₉) is shorter than the average value or the sum of the longer time intervals (Δt₄, Δt₅, Δt₆).

6. Hydraulically operated power screwdriver (1) according to Claim 5, in which the electronic evaluation unit (18) is designed to measure the duration of the first, preferably six, pressure loading cycles and the pressure loading cycles are switched off if the duration of these six time intervals is shorter than a preset time interval corresponding to a screwing operation.

7. Hydraulically operated power screwdriver (1) according to either of Claims 5 and 6, in which the electronic evaluation unit (18) is designed to generate an error message if the pressure loading cycles are switched off immediately when screwing on the nut or screw.

8. Hydraulically operated power screwdriver (1) according to Claim 6, in which the electronic evaluation unit (18) is designed to measure the time intervals (Δt₁, Δt₂, Δt₃...) when screwing on the loose nut or screw until it bites, the time intervals (Δt₄, Δt₅, Δt₆...) when tightening the nut or screw until the setpoint pressure corresponding to the setpoint torque is reached and at least one time interval (Δt₇) after reaching the setpoint pressure corresponding to the setpoint torque without further rotation of the nut or screw and to switch off the repeated pressure loading cycles if at least the last measured time interval (Δt₇) is shorter than the preceding time intervals (Δt₁... Δt₆...).

## Revendications

1. Procédé de commande d'une visseuse hydraulique avec un levier pouvant être amené à pivoter par une unité piston-cylindre, avec un système de cliquet pour la rotation pas à pas d'un manchon de cliquet par des courses aller et des courses retour et avec une unité d'entraînement avec une pompe motorisée lors du serrage d'un assemblage vissé, avec les étapes suivantes :
- saisie, dans une unité électronique de saisie, d'un couple de consigne ou d'une force de précontrainte de consigne ou de la dimension de vis, de la qualité du matériau, du pas de vis et de la longueur de serrage,
- détermination, par une électronique d'analyse, d'une pression de consigne devant être produite par la pompe et correspondant au couple de consigne ou à la force de précontrainte de consigne ou à la dimension de vis, à la qualité du matériau, au pas de vis et à la longueur de serrage,
- application de pression sur l'unité piston-cylindre pour la réalisation de la course aller jusqu'à l'obtention de la pression de consigne et commutation immédiate vers la course retour lors de l'obtention de la pression réelle par détente de pression et pression de ressort ou par pilotage d'une application de pression sur l'unité de commande vers la course retour,
- mesure du temps à partir du début de l'application de pression jusqu'à l'obtention de la pression de consigne ou jusqu'à l'obtention de la pression initiale après une détente de pression,
- répétition de l'application de pression et de la détente de pression et mesure du temps jusqu'à l'obtention de la pression de consigne ou de la pression initiale,
- comparaison des intervalles de temps mesurés et désactivation des cycles d'application de pression quand au moins le dernier intervalle de temps mesuré est plus court qu'au moins l'avant-dernier intervalle de temps mesuré,
**caractérisé en ce que,** après la constatation d'un premier intervalle de temps court, deux autres applications de pression s'effectuent, une valeur moyenne est respectivement calculée à partir de ces trois intervalles de temps courts et à partir de trois intervalles de temps plus longs mesurés antérieurement, ou ces intervalles sont additionnés et les cycles d'application de pression répétés sont désactivés quand la valeur moyenne des intervalles de temps courts ou leur somme est plus petite que la valeur moyenne ou la somme des intervalles de temps plus longs.

2. Procédé selon la revendication 1, dans lequel la durée des de préférence six premiers cycles d'application de pression est mesurée, et les cycles d'application de pression sont désactivés quand la durée de ces six intervalles de temps est plus courte qu'un intervalle de temps prédéfini correspondant à un processus de vissage.

3. Procédé selon la revendication 2, dans lequel un message d'erreur est généré par l'électronique d'analyse quand les cycles d'application de pression sont désactivés immédiatement lors du vissage de l'écrou ou de la vis non serré(e).

4. Procédé selon la revendication 2, dans lequel les intervalles de temps lors du vissage de l'écrou ou de la vis non serré(e) sont mesurés jusqu'à la mise en place, les intervalles de temps lors du serrage de l'écrou ou de la vis sont mesurés jusqu'à l'obtention de la pression de consigne correspondant au couple de consigne, et au moins un intervalle de temps est mesuré après l'obtention de la pression de consigne correspondant au couple de consigne sans poursuite de la rotation de l'écrou et de la vis, et les cycles d'application de pression répétés sont désactivés quand au moins le dernier intervalle de temps est plus court que les précédents.

5. Visseuse hydraulique (1) destinée à la réalisation du procédé selon l'une des revendications 1 à 4, avec
- un levier (3) pouvant être amené à pivoter par une unité piston-cylindre (2), avec un système de cliquet (5) pour la rotation pas à pas d'un manchon de cliquet (4),
- une unité d'entraînement (6) avec une pompe (7, 8) motorisée,
- une électronique de saisie (17) pour la saisie d'un couple de consigne, ou d'une force de précontrainte de consigne ou de la dimension de vis, du pas de vis et de la longueur de serrage,
- une soupape de pression (11) réglable, disposée entre l'unité piston-cylindre (1) et la pompe (7, 8), qui peut être réglée à la pression de consigne,
- un capteur de pression réelle (12, 13, 14),
- un système de mesure de temps (19) pour la mesure de l'intervalle de temps (Δtᵢ) de chaque application de pression à partir de la pression initiale jusqu'à la pression de consigne ou à partir du début de l'application de pression jusqu'à la pression de consigne et ensuite détente de pression jusqu'à l'obtention de la pression initiale,
- une électronique d'analyse (18) destinée à la détermination d'une pression de consigne à partir des valeurs saisies, qui est agencée pour commander les cycles d'application de pression en prenant en compte les intervalles de temps (Δtᵢ) mesurés de telle sorte que les cycles d'application de pression sont désactivés quand au moins le dernier intervalle de temps mesuré est plus court qu'au moins l'avant-dernier intervalle de temps,
**caractérisée en ce que** l'électronique d'analyse (18) est agencée pour calculer des valeurs moyennes respectivement à partir de trois intervalles de temps (Δt₇, Δt₈, Δt₉) courts et de trois intervalles de temps (Δt₄, Δt₅, Δt₆) plus longs mesurés immédiatement avant ou pour les additionner, et pour désactiver les cycles d'application de pression quand la valeur moyenne ou la somme des intervalles de temps (Δt₇, Δt₈, Δt₉) courts est plus courte que la valeur moyenne ou la somme des intervalles de temps (Δt₄, Δt₅, Δt₆) plus longs.

6. Visseuse hydraulique (1) selon la revendication 5, dans laquelle l'électronique d'analyse (18) est agencée pour mesurer la durée des de préférence six premiers cycles d'application de pression et pour désactiver les cycles d'application de pression quand la durée de ces six intervalles de temps est plus courte qu'un intervalle de temps prédéfini correspondant à un processus de vissage.

7. Visseuse hydraulique (1) selon l'une des revendications 5 ou 6, dans laquelle l'électronique d'analyse (18) est aménagée pour générer un message d'erreur quand les cycles d'application de pression sont désactivés immédiatement lors du vissage de l'écrou ou de la vis.

8. Visseuse hydraulique (1) selon la revendication 6, dans laquelle l'électronique d'analyse (18) est aménagée pour mesurer les intervalles de temps (Δt₁, Δt₂, Δt₃ ...)lors du vissage de l'écrou ou de la vis non serré (e) jusqu'à la mise en place, les intervalles de temps (Δt₄, Δt₅, Δt₆ ...) lors du serrage de l'écrou ou de la vis jusqu'à l'obtention de la pression de consigne correspondant au couple de consigne et au moins un intervalle de temps (Δt₇) après l'obtention de la pression de consigne correspondant au couple de consigne sans poursuite de la rotation de l'écrou et de la vis, et pour désactiver les cycles d'application de pression répétés quand au moins le dernier intervalle de temps (Δt₇) est plus court que les intervalles de temps précédents (Δt₁ ... Δt₆ ...).
